# FASCICULE DE BREVET EUROPEEN

(11) **EP 1 811 256 B1**
(45) Date de publication et mention de la délivrance du brevet: **16.07.2008**
(21) Numéro de dépôt: 06291971.7
(22) Date de dépôt: 18.12.2006
(51) Int. Cl.: F28D 9/00, F28F 9/007, F28F 9/26

(54) **Installation déchange thermique**
Wärmeaustauschvorrichtung
Heat exchange installation

(30) Priorité: 20.01.2006 FR 0600550
(43) Date de publication de la demande: 25.07.2007
(73) Titulaire: Alfa Laval Packinox, 75116 Paris (FR)
(72) Inventeur: Bussonnet, Pierre-Xavier, 71640 Dracy-le-Fort (FR)
(74) Mandataire: Lanceplaine, Jean-Claude

(56) Documents cités:
- EP-A- 1 153 653
- FR-A1- 2 772 468
- FR-A1- 2 797 039

## Description

La présente invention concerne une installation d'échange thermique entre des fluides, destinée à refroidir un premier fluide par échange thermique avec un second fluide.

On connaît des installations d'échange thermique qui comportent une enceinte étanche dans laquelle est placé un faisceau de plaques disposées parallèlement les unes aux autres. Le document EP-A-1 153 653 divulgue une telle installation.

Les plaques constituées de tôle fine, le plus souvent en acier inoxydable, comportent des bords à surface lisse et une partie centrale munie d'ondulations par lesquelles elles sont en contact les unes sur les autres et par lesquelles elles délimitent des canaux formant des circuits de circulation de fluides indépendants.

Ce type d'échangeur thermique à faisceaux de plaques fonctionne avec divers fluides, comme par exemple des liquides ou des gaz ou un mélange biphasique.

Avec ce type d'échangeur à plaques dans lequel les deux fluides circulent dans les circuits respectifs, il se produit un échange thermique entre ces deux fluides ce qui permet de réchauffer l'un des fluides et de refroidir l'autre fluide ou inversement.

Pour certaines applications industrielles, il est nécessaire d'obtenir une différence de température importante du fluide à refroidir entre son entrée et sa sortie de l'échangeur à plaques.

C'est pourquoi plusieurs échangeurs à plaques sont, dans ce cas, placés les uns à la suite des autres et chaque échangeur à plaques est constitué d'une enceinte étanche dans laquelle est disposé un faisceau de plaques délimitant deux circuits indépendants. Les circuits des différents faisceaux de plaques sont reliés entre eux par des conduites de liaison qui traversent chaque enceinte de manière étanche de façon à réaliser une circulation continue du fluide principal dans les différents faisceaux de plaques.

De ce fait, la surface au sol nécessaire à ce genre d'installation est importante et le coût pour sa fabrication et sa maintenance est également important.

De plus, les conduites de liaison entre les différents échangeurs pour le transfert des fluides entre ces échangeurs constituent des zones de perte de charge inutiles et parasites et constituent des zones de perte de calories diminuant ainsi les rendements de l'installation d'échange thermique.

Pour remédier à ces inconvénients, on connaît des installations d'échange thermique qui comportent une enceinte étanche dans laquelle sont disposés plusieurs faisceaux de plaques raccordés chacun à des moyens d'arrivée et d'évacuation des fluides.

Généralement, les faisceaux de plaques sont reliés de manière rigide à l'enceinte étanche ce qui pose des problèmes lorsque le différentiel de températures entre les deux fluides est important, comme par exemple, de l'ordre de plusieurs centaines de degrés.

En effet, cette différence de température provoque dans les faisceaux de plaques des contraintes thermiques importantes pouvant engendrer des déformations au niveau des plaques des faisceaux de plaques et des ruptures au niveau des soudures ce qui diminuent les rendements de l'installation.

L'invention a pour but d'éviter ces inconvénients en proposant une installation d'échange thermique compacte et qui permet de réaliser un échange thermique entre des fluides présentant une différence de température importante.

L'invention a donc pour objet une installation d'échange thermique entre des fluides, du type comprenant une enceinte étanche verticale et de forme allongée, des moyens d'échange thermique entre les fluides et des moyens d'arrivée et d'évacuation d'un premier et d'un second fluide, caractérisée en ce que les moyens d'échange thermique comprennent des faisceaux de plaques formés chacun d'un empilement de plaques horizontales délimitant entre elles deux circuits de circulation des deux fluides à contre-courant et répartis en étoile autour d'un collecteur central tubulaire, concentrique à l'enceinte et en ce que chaque faisceau de plaques comporte une paroi verticale avant fixée sur le collecteur central et munie d'entrées et de sorties pour chacun desdits fluides et une paroi verticale arrière libre munie d'entrées et de sorties de chacun de ces fluides, chaque faisceau de plaques étant en appui glissant sur un organe de support solidaire de l'enceinte.

Selon d'autres caractéristiques de l'invention :
- les entrées et les sorties des fluides ménagées sur la paroi avant sont formées, pour chaque circuit, par une superposition alternée d'extrémités ouvertes et fermées, les extrémités ouvertes des entrées du circuit pour le premier fluide étant situées au centre de la paroi avant et les extrémités ouvertes des sorties du circuit pour le second fluide étant situées sur les bords latéraux de cette paroi avant,
- les extrémités ouvertes des entrées du premier fluide débouchent dans le collecteur central relié aux moyens d'arrivée de ce premier fluide,
- les extrémités ouvertes des sorties du second fluide des bords latéraux des parois avant des deux faisceaux de plaques adjacents sont reliées entre elles par un collecteur annulaire concentrique audit collecteur central et comportant, à sa partie inférieure, une calotte sphérique reliée aux moyens d'évacuation de ce second fluide,
- les entrées et les sorties des fluides ménagées sur la paroi arrière sont formées, pour chaque circuit, par une superposition alternée d'extrémités ouvertes ou fermées, les extrémités ouvertes des entrées du circuit pour le second fluide étant situées au centre de la paroi arrière et les extrémités ouvertes des sorties pour le premier fluide étant situées sur les bords latéraux de cette paroi arrière,
- les entrées et les sorties des fluides ménagées sur la paroi arrière sont formées, pour chaque circuit, par une superposition alternée d'extrémités ouvertes ou fermées, les extrémités ouvertes des entrées du circuit pour le second fluide étant situées sur les bords latéraux de la paroi arrière et les extrémités ouvertes des sorties pour le premier fluide étant situées au centre de cette paroi arrière,
- les extrémités ouvertes des entrées du second fluide débouchent dans l'espace annulaire entre le collecteur central et l'enceinte, ledit espace annulaire étant relié aux moyens d'arrivée de ce second fluide,
- les extrémités ouvertes des sorties du premier fluide sont coiffées par un collecteur relié par une conduite munie d'au moins un compensateur de dilatation, à un anneau collecteur raccordé aux moyens d'évacuation du second fluide, et
- chaque faisceau de plaques comporte sur chacune de ses parois latérales, un déflecteur vertical s'étendant en direction du faisceau de plaques adjacent, les bords libres des deux déflecteurs contigus se chevauchant.

Les caractéristiques et avantages de l'invention apparaîtront au cours de la description qui va suivre, donnée à titre d'exemple et faite en référence aux dessins annexés, sur lesquels :
- la Fig. 1 est une vue schématique en coupe longitudinale d'une installation d'échange thermique, conforme à l'invention,
- la Fig. 2 est une vue schématique en coupe transversale selon la ligne 2-2 de la Fig. 1,
- la Fig. 3 est une vue schématique en coupe longitudinale selon la ligne 3-3 de la Fig. 2, montrant la circulation des fluides dans l'installation, conforme à l'invention,
- la Fig. 4 est une vue schématique en perspective montrant la répartition des faisceaux de plaques dans l'installation d'échange thermique, conforme à l'invention, et
- les Figs.5A et 5B sont des vues des parois respectivement avant et arrière d'un faisceau de plaques.

Sur les figures, on a représenté une installation destinée à réaliser un échange thermique entre un premier fluide A, dit fluide chaud, qui présente à son arrivée dans cette installation une température de l'ordre de 800°C et un second fluide B, dit fluide froid, qui présente à son arrivée dans ladite installation une température de l'ordre de 200°C.

Cette installation d'échange thermique est destinée par exemple à refroidir le premier fluide A par le second fluide B.

L'installation d'échange thermique représentée sur les figures comprend une enceinte étanche 1 de forme allongée et de section par exemple circulaire. Cette enceinte étanche 1 est munie d'organes de support, non représentés, destinés à reposer sur une surface de réception et cette enceinte étanche 1 est de préférence disposée verticalement.

L'enceinte 1 comporte une partie centrale 2 cylindrique munie d'un couvercle 3 et d'un fond 4, par exemple de forme hémisphérique.

L'installation comporte un collecteur central 10 tubulaire et concentrique à l'enceinte 1 et délimitant avec cette enceinte 1 un espace annulaire 5. Ce collecteur 10 comporte une partie centrale 11 de forme générale cylindrique munie d'un couvercle 12 et d'un fond 13 ayant chacun la forme d'une calotte sphérique.

Au niveau du couvercle 12 de ce collecteur 10 débouche des moyens d'arrivée du premier fluide A qui sont constitués par au moins une tubulure 14 traversant le couvercle 3 de l'enceinte étanche 1 et munie d'au moins un compensateur de dilatation 15. L'espace annulaire 5 délimité entre le collecteur central 10 et l'enceinte étanche 5 est raccordé à des moyens d'arrivée du second fluide B qui sont formés par au moins une tubulure 16 traversant le couvercle 3 de cette enceinte étanche 1.

Ainsi que montré notamment sur les Figs. 1, 2 et 4, l'installation comporte des moyens d'échange thermique entre les fluides A et B qui comprennent des faisceaux de plaques 20 disposés dans l'espace annulaire 5 ménagé entre le collecteur central 10 et l'enceinte étanche 1.

Dans l'exemple de réalisation représenté sur ces figures, les faisceaux de plaques 20 sont répartis en étoile autour du collecteur central 10 et sont pas exemple au nombre de huit. D'une manière connue, chaque faisceau de plaques 20 présente une forme générale parallélépipédique et est formé par un empilement de plaques 21 horizontales, métalliques, de faible épaisseur et par exemple en acier inoxydable. Ces plaques 21 sont munies d'ondulations, non représentées. Les plaques 21 de chaque faisceau de plaques 20 délimitent entre elles deux circuits de circulation, respectivement pour les fluides A et B, à contre-courant.

Ainsi que montré notamment sur les Figs. 2 et 4, chaque faisceau de plaques 20 comporte une paroi verticale avant 22 fixée sur la partie centrale 11 du collecteur 10, une paroi verticale arrière 23 libre et débouchant dans l'espace annulaire 5 et deux parois latérales 24 s'étendant perpendiculairement à ladite partie centrale 11 du collecteur 10.

Comme montré à la Fig. 4, chaque faisceau de plaques 20 repose, à sa partie inférieure, sur un organe de support 25 solidaire de l'enceinte étanche 1. Chaque organe de support 25 est formé par une plaque horizontale 25a sur laquelle est en appui glissant la partie inférieure du faisceau de plaques 20 correspondant et une plaque verticale 25b s'étendant perpendiculairement à ladite plaque horizontale 25a.

Ainsi que montré à la Fig. 5A, la paroi avant 22 est munie d'entrées et de sorties pour les fluides A et B qui sont formées, pour chaque circuit, par une superposition alternée d'extrémités ouvertes 26a et 26b, respectivement pour le premier fluide A et pour le second fluide B, ou fermées 27a et 27b respectivement pour le premier fluide A et pour le second fluide B.

Les extrémités ouvertes 26a des entrées du circuit pour le premier fluide A sont situées au centre de la paroi avant 22 et les extrémités ouvertes 26b des sorties du circuit pour le second fluide B sont situées sur les bords latéraux de cette paroi avant 22. Les extrémités ouvertes 26a du premier fluide A débouchent dans le collecteur central 10 et sont, de ce fait, reliées à la tubulure 14 d'arrivée dudit premier fluide A.

Les extrémités ouvertes 26b des sorties du second fluide B des bords latéraux des parois avant 22 de deux faisceaux de plaques 20 adjacents sont reliées entre elles, ainsi que montrées sur les Figs. 3 et 4, par un collecteur annulaire 30 concentrique au collecteur central 10.

Ce collecteur annulaire 30 comporte, à sa partie inférieure, une calotte hémisphérique 31 entourant le fond 13 du collecteur central 10. Cette calotte hémisphérique 31 est reliée aux moyens d'évacuation du second fluide B qui sont constitués par au moins une tubulure 32 traversant l'enceinte étanche 1 à sa partie inférieure, comme montrée sur les Figs. 1 et 3. Cette tubulure 32 est munie d'au moins un compensateur de dilatation 33.

Comme montré à la Fig. 5B, la paroi arrière 23 de chaque faisceau de plaques 20 comporte des entrées et des sorties pour chacun des fluides et qui sont formées, pour chaque circuit, par une superposition alternée d'extrémités ouvertes 28a et 28b, respectivement pour le premier fluide A et pour le second fluide B, ou d'extrémités fermées 29a et 29b respectivement pour le premier fluide A et pour le second fluide B.

Dans l'exemple de réalisation représenté sur cette Fig. 5B, les extrémités ouvertes 28b des entrées du circuit pour le second fluide B sont situées au centre de la paroi arrière 23 et les extrémités ouvertes 28a des sorties pour le premier fluide A sont situées sur les bords latéraux de cette parois arrière 23. Les extrémités ouvertes 28b des entrées du second fluide B débouchent dans l'espace annulaire 5 ménagé entre le collecteur 10 et l'enceinte étanche 1 qui lui même communique directement avec la tubulure 16 d'arrivée du second fluide B dans cet espace annulaire 5.

Ainsi que montré sur les Figs. 3 et 4, les extrémités ouvertes 28a des sorties du premier fluide A sont coiffées par un collecteur 35 vertical. De ce fait, chaque rangée verticale des extrémités ouvertes 28a des sorties du premier fluide A est coiffée par le collecteur 35 et chaque collecteur 35 est prolongé, à sa partie supérieure, par au moins une conduite 36 munie d'au moins un compensateur de dilatation 37. Chaque conduite 36 est raccordée à un anneau collecteur 40 lui même raccordé aux moyens d'évacuation du premier fluide A qui sont formés par au moins une tubulure 41 traversant le couvercle 3 de l'enceinte étanche 1.

Selon une variante, non représentée, les extrémités ouvertes 28b des entrées du second fluide B peuvent être situées sur les bords latéraux de la paroi arrière 23 et les extrémités ouvertes des sorties 28a pour le premier fluide A peuvent être situées au centre de cette paroi arrière 23. Dans ce cas, la rangée verticale des extrémités ouvertes 28a des sorties pour le premier fluide A de chaque faisceau de plaques 20 est coiffée par un collecteur 35 relié par une conduite 36 à l'anneau collecteur 40.

Comme représenté à la Fig. 2, chaque faisceau de plaques 20 comporte, sur chacune des ses parois latérales 24, un déflecteur vertical s'étendant en direction du faisceau de plaques 20 adjacent.

Les bords libres 45a de deux déflecteurs contigus se chevauchent de façon à laisser passer le second fluide B et à créer autour du collecteur central 10, une zone tampon de ce second fluide B.

Un déflecteur 46 est placé autour de la tubulure 14 d'arrivée du premier fluide A et un déflecteur 47 est également placé au-dessous des faisceaux de plaques 20 entre la calotte hémisphérique 31 du collecteur central 10 et le fond 4 de l'enceinte étanche 1.

En se reportant maintenant à la Fig. 3, on va décrire la circulation des fluides A et B dans l'installation.

Le premier fluide A chaud qui est a une température de l'ordre de 800°C pénètre par l'intermédiaire de la tubulure d'arrivée 14 dans le collecteur central 10, puis est dirigé dans les entrées 26a de chacun des faisceaux de plaques 20.

Le second fluide B qui est à une température de l'ordre de 200° pénètre par l'intermédiaire de la tubulure d'arrivée 16 dans l'espace annulaire 5 ménagé entre le collecteur central 10 et l'enceinte étanche 1. Ce second fluide B est dirigé vers les entrées 28b de la paroi arrière 23 de chacun des faisceaux de plaques 20. La circulation des fluides A et B dans les circuits indépendants de chacun des faisceaux de plaques 20 provoque un échange thermique entre ces fluides et le premier fluide A ainsi refroidi, après avoir traversé chacun des faisceaux de plaques 20, sort par les extrémités de sorties 28a des faisceaux de plaques 20, puis est recueilli par les collecteurs verticaux 35. Ce premier fluide A refroidi passe dans les conduites 36 et pénètre dans l'anneau collecteur 40 avant d'être évacué de l'installation par la tubulure 41.

Simultanément à la circulation de ce premier fluide A, le second fluide B pénètre par la tubulure d'arrivée 16 dans l'enceinte étanche 1 à une température de l'ordre de 200°C. Ce second fluide B après avoir rempli l'espace annulaire 5, pénètre par les extrémités ouvertes 28b des parois arrière 23 de chacun des faisceaux de plaques 20 et traverse chacun de ces faisceaux de plaques 20 à contre-courant du premier fluide A. Un échange thermique est ainsi réalisé dans chacun des faisceaux de plaques 20 entre les fluides A et B et le second fluide B ainsi réchauffé est évacué des extrémités ouvertes 26b de chacun des faisceaux de plaques 20, puis est recueilli par le collecteur annulaire 30 avant d'être évacué par l'espace ménagé entre le fond 13 du collecteur central 10 et la calotte hémisphérique 31, et par la tubulure 32.

Lors du passage du fluide chaud A et du fluide froid B dans les différents éléments de l'installation, et notamment dans les faisceaux de plaques 20, les contraintes thermiques engendrées provoquent une dilatation des plaques 21 des faisceaux de plaques 20 et, étant donné que chacun de ces faisceaux de plaques est supporté à l'intérieur de l'enceinte étanche 1 par l'intermédiaire d'un appui glissant ménagé entre ces faisceaux de plaques 20 et les organes support 25, ces faisceaux de plaques peuvent se dilater librement ce qui permet d'éviter des contraintes thermiques importantes au niveau de chacun de ces faisceaux de plaques 20. Il en est de même au niveau de la tubulure 14 d'arrivée du fluide chaud, de la tubulure 32 de sortie du fluide froid réchauffé après son passage dans chacun des faisceaux de plaque 20 ainsi qu'au niveau de chacune des conduites 36 qui sont équipées de compensateurs de dilatation, respectivement 15, 33 et 37.

L'installation d'échange thermique selon l'invention présente l'avantage de permettre de concentrer l'arrivée du fluide chaud au centre de l'enceinte étanche 1 au moyen d'un collecteur central 10 et d'entourer cette zone chaude par une zone tampon froide périphérique au moyen des déflecteurs respectivement 45, 46 et 47 autour de la tubulure 14 d'arrivée du fluide chaud, du collecteur central 10 et de la tubulure 32 d'évacuation du fluide réchauffé.

Ces zones tampon ainsi ménagées autour des zones chaudes permettent de pouvoir réaliser une enceinte étanche 1 ayant une épaisseur relativement faible par rapport aux enceintes étanches des installations d'échange thermique utilisées jusqu'à présent.

L'installation d'échange thermique conforme à l'invention présente l'avantage, de part sa conception, d'être compacte et de présenter une surface d'échange importante, tout en permettant aux différents éléments la composant de pouvoir se dilater librement du fait du différentiel de température important entre le fluide chaud et le fluide froid.

## Revendications

1. Installation d'échange thermique entre des fluides, du type comprenant une enceinte étanche (1) verticale et de forme allongée, des moyens (20) d'échange thermique entre les fluides et des moyens d'arrivée (14, 16) et d'évacuation (32, 41) d'un premier A et d'un second B fluides, **caractérisée en ce que** les moyens d'échange thermique comprennent des faisceaux de plaques (20) formés d'un empilement de plaques horizontales (21) délimitant entre elles deux circuits de circulation des deux fluides A et B à contre-courant et réparti en étoile autour d'un collecteur central (10) tubulaire, concentrique à l'enceinte (1) et **en ce que** chaque faisceau de plaques (20) comporte une paroi verticale avant (22) fixée sur le collecteur central (10) et munie d'entrées (26a) et de sorties (26b) pour chacun des fluides A et B et une paroi verticale arrière (23) libre munie d'entrées (28b) et de sorties (28a) de chacun de ces fluides A et B, chaque faisceau de plaques (20) étant en appui glissant sur un organe de support (25) solidaire de l'enceinte étanche (1).

2. Installation selon la revendication 1, **caractérisée en ce que** les entrées et les sorties des fluides ménagées sur la paroi avant (22) sont formées, pour chaque circuit, par une superposition alternée d'extrémités ouvertes (26a, 26b) ou fermées (27a, 27b), les extrémités ouvertes (26a) des entrées du circuit pour le premier fluide A étant situées au centre de la paroi avant (22) et les extrémités ouvertes (26b) des sorties du circuit pour le second fluide B étant situées sur les bords latéraux de cette paroi avant (22).

3. Installation selon la revendication 2, **caractérisée en ce que** les extrémités ouvertes (26a) des entrée du premier fluide A débouchent dans le collecteur central (10) relié aux moyens (14) d'arrivée de ce premier fluide A.

4. Installation selon la revendication 3, **caractérisée en ce que** les moyens d'arrivée du premier fluide A sont formés par au moins une tubulure (14) traversant l'enceinte (1) et raccordée à la partie supérieure du collecteur central (10), ladite tubulure (14) étant munie d'au moins un compensateur de dilatation (15).

5. Installation selon la revendication 2, **caractérisée en ce que** les extrémités ouvertes (16b) des sorties du second fluide B des bords latéraux des parois avant (22) de deux faisceaux de plaques (20) adjacents sont reliées entre elles par un collecteur annulaire (30) concentrique audit collecteur central (10) et comportant, à sa partie inférieure, une calotte hémisphérique (31) reliée aux moyens (32) d'évacuation de ce second fluide B.

6. Installation selon la revendication 5, **caractérisée en ce que** les moyens d'évacuation du second fluide B sont formés par au moins une tubulure (32) traversant l'enceinte étanche (1) à sa partie inférieure, ladite tubulure (32) étant munie d'au moins un compensateur de dilatation (33).

7. Installation selon la revendication 1, **caractérisée en ce que** les entrées et les sorties des fluides A et B ménagées sur la paroi arrière (23) sont formées, pour chaque circuit, par une superposition alternée d'extrémités ouvertes (28a, 28b) ou fermées (29a, 29b), les extrémités ouvertes (28b) des entrées du circuit pour le second fluide B étant situées au centre de la paroi arrière (23) et les extrémités ouvertes (28a) des sorties pour le second fluide A étant situées sur les bords latéraux de chaque paroi arrière (23).

8. Installation selon la revendication 1, **caractérisée en ce que** les entrées et les sorties des fluides ménagées sur la paroi arrière (23) sont formées, pour chaque circuit, par une superposition alternée d'extrémités ouvertes (28a, 28b) ou fermées (29a, 29b), les extrémités ouvertes (28b) des entrées du circuit pour le second fluide B étant situées sur les bords latéraux de la paroi arrière (23) et les extrémités ouvertes 28a des sorties du premier fluide A étant situées au centre de cette paroi arrière (23).

9. Installation selon la revendication 7 ou 8, **caractérisée en ce que** les extrémités ouvertes (28b) des entrées du second fluide B débouchent dans l'espace annulaire (5) entre le collecteur central (10) et l'enceinte (1), ledit espace annulaire (5) étant relié aux moyens (16) d'arrivée de ce second fluide B.

10. Installation selon la revendication 9, **caractérisée en ce que** les moyens d'arrivée du second fluide B sont formés par au moins une tubulure (16) traversant l'enceinte (1) et débouchant à l'intérieur de ladite enceinte (1).

11. Installation selon la revendication 7 ou 8, **caractérisée en ce que** les extrémités ouvertes (28a) des sorties du premier fluide A sont coiffées par un collecteur (35) relié par au moins une conduite (36) munie d'au moins un compensateur de dilatation (37) à un anneau collecteur (40) raccordé aux moyens (41) d'évacuation du premier fluide A.

12. Installation selon l'une quelconque des revendications précédentes, **caractérisée en ce que** chaque faisceau de plaques (20) comporte, sur chacune de ses parois latérales (24), un déflecteur (45) vertical s'étendant en direction du faisceau de plaques (20) adjacent, les bords libres (45a) de deux déflecteurs (45) contigus se chevauchant.

13. Installation selon l'une quelconque des revendications précédentes, **caractérisée en ce que** le premier fluide A est un fluide chaud de l'ordre de 800°C à son arrivée dans les faisceaux de plaques (20) et le second fluide B est un fluide froid à une température de l'ordre de 200°C à son arrivée dans lesdits faisceaux de plaques (20).

## Claims

1. Installation for heat exchange between fluids, of the type comprising a vertical, elongated sealed enclosure (1), means (20) for heat exchange between the fluids, and intake means (14, 16) and evacuation means (32, 41) for a first fluid A and second fluid B, **characterised in that** the heat exchange means comprise plate bundles (20) formed by a stack of horizontal plates (21) defining between them two circulation circuits for the two fluids A and B in counter-current and distributed in a star-shape around a tubular central collector (10) concentric with the enclosure (1) and **in that** each plate bundle (20) comprises a vertical front wall (22) fixed to the central collector (10) and provided with inlets (26a) and outlets (26b) for each of the fluids A and B and a free vertical back wall (23) provided with inlets (28b) and outlets (28a) for each of these fluids A and B, each plate bundle (20) being in sliding contact with a support member (25) fixedly connected to the sealed enclosure (1).

2. Installation according to claim 1, **characterised in that** the fluid inlets and outlets provided on the front wall (22) are formed, for each circuit, by an alternating superimposed arrangement of open ends (26a, 26b) or closed ends (27a, 27b), the open ends (26a) of the inlets to the circuit for the first fluid A being located in the centre of the front wall (22) and the open ends (26b) of the outlets from the circuit for the second fluid B being located on the side edges of this front wall (22).

3. Installation according to claim 2, **characterised in that** the open ends (26a) of the inlets for the first fluid A open into the central collector (10) connected to the intake means (14) for this first fluid A.

4. Installation according to claim 3, **characterised in that** the intake means for the first fluid A are formed by at least one tube (14) passing through the enclosure (1) and connected to the upper part of the central collector (10), said tube (14) being provided with at least one expansion compensator (15).

5. Installation according to claim 2, **characterised in that** the open ends (16b) of the outlets for the second fluid B in the side edges of the front walls (22) of two adjacent plate bundles (20) are connected to one another by an annular collector (30) concentric with said central collector (10) and comprising, at the lower end, a hemispherical cup (31) connected to the evacuation means (32) for this second fluid B.

6. Installation according to claim 5, **characterised in that** the evacuation means (32) for the second fluid B are formed by at least one tube (32) passing through the sealed enclosure (1) at its lower end, said tube (32) being provided with at least one expansion compensator (33).

7. Installation according to claim 1, **characterised in that** the inlets and outlets for the fluids A and B provided on the back wall (23) are formed, for each circuit, by an alternating superimposed arrangement of open ends (28a, 28b) or closed ends (29a, 29b), the open ends (28b) of the inlets to the circuit for the second fluid B being located in the centre of the back wall (23) and the open ends (28a) of the outlets for the second fluid A being located on the side edges of each back wall (23).

8. Installation according to claim 1, **characterised in that** the inlets and outlets for the fluids provided on the back wall (23) are formed, for each circuit, by an alternating superimposed arrangement of open ends (28a, 28b) or closed ends (29a, 29b), the open ends (28b) of the inlets to the circuit for the second fluid B being located on the side edges of the back wall (23) and the open ends (28a) of the outlets for the first fluid A being located in the centre of this back wall (23).

9. Installation according to claim 7 or 8, **characterised in that** the open ends (28b) of the inlets for the second fluid B open into the annular space (5) between the central collector (10) and the enclosure (1), said annular space (5) being connected to the intake means (16) for this second fluid B.

10. Installation according to claim 9, **characterised in that** the intake means for the second fluid B are formed by at least one tube (16) passing through the enclosure (1) and opening into the interior of said enclosure (1).

11. Installation according to claim 7 or 8, **characterised in that** the open ends (28a) of the outlets for the first fluid A are surmounted by a collector (35) connected by at least one duct (36) provided with at least one expansion compensator (37) to a collecting ring (40) connected to the evacuation means (41) for the first fluid A.

12. Installation according to any one of the preceding claims, **characterised in that** each plate bundle (20) comprises, on each of its side walls (24), a vertical deflector (45) extending in the direction of the adjacent plate bundle (20), the free edges (45a) of two contiguous deflectors (45) overlapping one another.

13. Installation according to any one of the preceding claims, **characterised in that** the first fluid A is a hot fluid at a temperature of the order of 800°C as it enters the plate bundles (20) and the second fluid B is a cold fluid at a temperature of the order of 200°C as it enters said plate bundles (20).

## Patentansprüche

1. Installation für den Wärmeaustausch zwischen Fluiden des Typs, der einen vertikalen dichten Behälter (1) mit lang gestreckter Form, Mittel (20) für den Wärmeaustausch zwischen den Fluiden und Einlassmittel (14, 16) sowie Auslassmittel (32, 41) für ein erstes Fluid (A) und ein zweites Fluid (B) umfasst, **dadurch gekennzeichnet, dass** die Wärmeaustauschmittel Pakete von Platten (20) umfassen, die aus einem Stapel horizontaler Platten (21) gebildet sind, die zwischen sich zwei Zirkulationskreise für die zwei Fluide A und B in Gegenströmung begrenzen und um einen röhrenförmigen mittigen Sammler (10), der zum Behälter (1) konzentrisch ist, sternförmig verteilt sind, und dass das Plattenpaket (20) eine vordere vertikale Wand (22), die an dem mittigen Sammler (10) befestigt ist und mit Eingängen (26a) und Ausgängen (26b) für jedes der Fluide A und B versehen ist, und eine freie hintere vertikale Wand (23), die mit Eingängen (28b) und Ausgängen (28a) für jedes dieser Fluide A und B versehen ist, umfasst, wobei sich jedes Plattenpaket (20) an einem Unterstützungsorgan (25), das mit dem dichten Behälter (1) fest verbunden ist, gleitend abstützt.

2. Installation nach Anspruch 1, **dadurch gekennzeichnet, dass** die Eingänge und die Ausgänge für die Fluide, die in der vorderen Wand (22) ausgebildet sind, für jeden Kreis durch eine abwechselnde Überlagerung offener Enden (26a, 26b) oder geschlossener Enden (27a, 27b) gebildet sind, wobei die offenen Enden (26a) der Eingänge des Kreises für das erste Fluid A sich in der Mitte der vorderen Wand (22) befinden und die offenen Enden (26b) der Ausgänge des Kreises für das zweite Fluid B sich an den seitlichen Rändern dieser vorderen Wand (22) befinden.

3. Installation nach Anspruch 2, **dadurch gekennzeichnet, dass** die offenen Enden (26a) der Eingänge des ersten Fluids (A) in den mittigen Sammler (10) münden, der mit den Einlassmitteln (14) für das erste Fluid (A) verbunden ist.

4. Installation nach Anspruch 3, **dadurch gekennzeichnet, dass** die Einlassmittel für das erste Fluid (A) durch wenigstens einen Rohrstrang (14) gebildet sind, der durch den Behälter (1) verläuft und mit dem oberen Teil des mittigen Sammlers (10) verbunden ist, wobei der Rohrstrang (14) mit wenigstens einem Ausdehnungskompensierer (15) versehen ist.

5. Installation nach Anspruch 2, **dadurch gekennzeichnet, dass** die offenen Enden (16b) der Ausgänge des zweiten Fluids (B) der seitlichen Ränder der vorderen Wand (22) von zwei benachbarten Plattenpaketen (20) untereinander durch einen ringförmigen Sammler (30), der zu dem mittigen Sammler (10) konzentrisch ist und in seinem unteren Teil eine mit den Mitteln (32) zum Auslassen dieses zweiten Fluids (B) verbundene halbkugelförmige Kappe (31) aufweist, verbunden sind.

6. Installation nach Anspruch 5, **dadurch gekennzeichnet, dass** die Mittel zum Auslassen des zweiten Fluids (B) aus wenigstens einem Rohrstrang (32) gebildet sind, der durch den dichten Behälter (1) in dessen unterem Teil verläuft, wobei der Rohrstrang (32) mit wenigstens einem Ausdehnungskompensierer (33) versehen ist.

7. Installation nach Anspruch 1, **dadurch gekennzeichnet, dass** die Eingänge und die Ausgänge für die Fluide A und B, die in der hinteren Wand (23) ausgebildet sind, für jeden Kreis durch eine abwechselnde Überlagerung offener Enden (28a, 28b) oder geschlossener Enden (29a, 29b) gebildet sind, wobei die offenen Enden (28a) der Eingänge des Kreises für das zweite Fluid (B) sich in der Mitte der hinteren Wand (23) befinden und die offenen Enden (28a) der Ausgänge für das zweite Fluid A sich an den seitlichen Rändern jeder hinteren Wand (23) befinden.

8. Installation nach Anspruch 1, **dadurch gekennzeichnet, dass** die Eingänge und die Ausgänge für die Fluide, die in der hinteren Wand (23) ausgebildet sind, für jeden Kreis durch eine abwechselnde Überlagerung offener Enden (28a, 28b) oder geschlossener Enden (29a, 29b) gebildet sind, wobei die offenen Enden (28b) der Eingänge des Kreises für das zweite Fluid sich an den seitlichen Rändern der hinteren Wand (23) befinden und die offenen Enden (28a) der Ausgänge des ersten Fluids A sich in der Mitte dieser hinteren Wand (23) befinden.

9. Installation nach Anspruch 7 oder 8, **dadurch gekennzeichnet, dass** die offenen Enden (28b) der Eingänge des zweiten Fluids (B) in den ringförmigen Raum (5) zwischen dem mittigen Sammler (10) und dem Behälter (1) münden, wobei der ringförmige Raum (5) mit den Einlassmitteln (16) für dieses zweite Fluid B verbunden ist.

10. Installation nach Anspruch 9, **dadurch gekennzeichnet, dass** die Einlassmittel für das zweite Fluid B durch wenigstens einen Rohrstrang (16) gebildet sind, der durch den Behälter (1) verläuft und in den Innenraum des Behälters (1) mündet.

11. Installation nach Anspruch 7 oder 8, **dadurch gekennzeichnet, dass** die offenen Enden (28a) der Ausgänge des ersten Fluids A durch einen Sammler (35) abgedeckt sind, der über eine mit wenigstens einem Ausdehnungskompensierer (37) versehene Leitung (36) mit einem Sammlerring (40) verbunden ist, der mit den Mitteln (41) für die Abführung des ersten Fluids A verbunden ist.

12. Installation nach einem der vorhergehenden Ansprüche, **dadurch gekennzeichnet, dass** jedes Plattenpaket (20) auf jeder seiner seitlichen Wände (24) eine vertikale Ablenkeinrichtung (45) aufweist, die sich zu dem benachbarten Plattenpaket (20) erstreckt, wobei die freien Ränder (45a) von zwei aufeinander folgenden Ablenkeinrichtungen (45) überlappen.

13. Installation nach einem der vorhergehenden Ansprüche, **dadurch gekennzeichnet, dass** das erste Fluid A ein heißes Fluid ist, das bei seiner Ankunft in den Plattenpaketen (20) eine Temperatur in der Größenordnung von 800 °C hat, und das zweite Fluid B ein kaltes Fluid ist, das bei seiner Ankunft in den Plattenpaketen (20) eine Temperatur in der Größenordnung von 200 °C hat.
